# EUROPÄISCHE PATENTSCHRIFT

(11) **EP 0 558 930 B1**
(45) Veröffentlichungstag und Bekanntmachung des Hinweises auf die Patenterteilung: **18.12.1996**
(21) Anmeldenummer: 93101484.9
(22) Anmeldetag: 30.01.1993
(51) Int. Cl.: A47L 9/24

(54) **Saugschlauch mit Steckkontaktteil**
Suction tube comprising a plug contact part
Tuyau d'aspiration comportant une pièce de contact à fiches

(30) Priorität: 03.03.1992 DE 9202793 U
(43) Veröffentlichungstag der Anmeldung: 08.09.1993
(73) Patentinhaber: AEG Hausgeräte GmbH, D-90429 Nürnberg (DE)
(72) Erfinder: Mann, Herbert, Dipl.-Ing., W-8501 Cadolzburg (DE); Schneider, Gottfried, W-8510 Fürth (DE)

(56) Entgegenhaltungen:
- DE-A- 3 726 778
- US-A- 3 177 460
- PATENT ABSTRACTS OF JAPAN vol. 3, no. 57 (M-59)16. Mai 1979 & JP-A-54 036 066 (HITACHI SEISAKUSHO K.K.) 16. März 1979

## Beschreibung

Die Erfindung betrifft einen Saugschlauch gemäß dem Oberbegriff des Anspruchs 1.

Bei einem bekannten Saugschlauch dieser Art (DE 37 26 778 A1) ist ein Anschlußstück vorgesehen, das neben einem in das Schlauchende eingreifenden Rohrstutzen eine das Schlauchende und einen Teil des Rohrstutzens umgreifende Griffhülse aufweist,. Zwischen der Griffhülse und dem Mantel des Rohrstutzens befinden sich elektrische Steckkontaktteile, die bei an einen Staubsauger angestecktem Rohrstutzen mit Gegensteckkontaktteilen am Staubsaugergehäuse in Eingriff treten. Dabei können die Steckkontaktteile dann, wenn eine elektrische Verbindung vom Saugschlauch zum Staubsauger nicht erforderlich ist, entfallen.

Aus der US-A-3,177,460 ist ein Saugschlauch bekannt zu dem parallel eine elektrische Leitung geführt ist, die in Abständen am Saugschlauch fixiert ist. Um die Saugdüse leicht auswechselbar zu machen, ist an der Verbindungsstelle zwischen der Saugdüse bzw. einem mit der Saugdüse verbundenen starren Rohr eine auf den flexiblen Saugschlauch aufgeschnappte lösbare Steckverbindung vorgesehen.

Der Erfindung liegt die Aufgabe zugrunde, bei einem Saugschlauch gemäß dem Oberbegriff des Anspruchs 1 Maßnahmen zu treffen, durch welche eine einfach lösbare Verbindung für ein ein- oder mehrpoliges Steckkontaktteil bereitgestellt werden kann.

Die Lösung dieser Aufgabe erfolgt gemäß der Erfindung durch die kennzeichnenden Merkmale des Anspruchs 1.

Bei einer Ausgestaltung eines Saugschlauchs gemäß der Erfindung wird das Isolierstück mit wenigstens einem Steckkontaktteil an einem in Umfangsrichtung offenen und insbesondere aus elastischem Werkstoff gefertigten Ringstück angeordnet, das mehr als den halben Umfang der Mantelfläche des Rohrstutens umgreift. Hierdurch kann das Steckkontaktteil bei Bedarf mittels des Ringstücks in einfacher Weise auf den Mantel des Rohrstutzens aufgeschnappt werden, wobei zu seiner Lagearretierung insbesondere Zentriermittel vorgesehen sind, um die Position in Umfangsrichtung festlegen zu können. Für die Arretierung in axialer Richtung brauchen lediglich zwei Anschlagflansche auf der Mantelfläche des Rohrstutzens vorgesehen zu sein, deren Abstand der axialen Breite des Ringstücks angepaßt ist und zwischen welche das Ringstück gesteckt werden kann. Der Ausgangsradius an der Innenfläche des Ringstücks kann dabei etwas kleiner als der des Rohrstutzens sein, so das die über den halben Durchmesser greifenden Schenkel des Ringstücks einen dichten, kraftschlüssigen und damit spielfreien Umschluß des Rohrstutzens bewirken.

Die Erfindung ist nachfolgend anhand der Zeichnungen eines Ausführungsbeispiels näher erläutert.

Es zeigen:
Fig. 1 eine Schnittdarstellung eines Saugschlauchs im Bereich eines Anschlußstückes und
Fig. 2 eine Frontansicht auf das freie Ende des Anschlußstücks.

Ein Saugschlauch mit einem Anschlußstuck weist einen gewellten Schlauch 1 auf, in dessen freies. Ende ein Abschnitt eines Rohrstutzens 2 dicht eingreift. Der Saugschlauch 1 ist mit wenigstens einer elektrischen Leitung 3 verbunden, welche an ein elektrisches Steckkontaktteil 4 geführt ist Das Steckkontaktteil 4 sitzt in einem Isolierstück 5 und ist in axialer Richtung zum freien Ende des Rohrstutzens hin für das Einführen eines Gegensteckkontaktteils 6 an einem bei 7 angedeuteten Staubsauger offen. Das Steckkontaktteil 4 kommt mit dem Gegensteckkontaktteil 6 in Eingriff, wenn das freie Ende des Rohrstutzens 2 in einen Einlaßstutzen 8 im Staubsaugergehäuse 7 eingeführt wird Das Gegensteckkontaktteil 6 kann dabei einer elektrischen Drehkupplung mit Schleifringen 9 zugeordnet sein, die bei eingestecktem Rohrstutzen 2 mechanisch mit einer den Rohrstutzen 2 und das Endstück des Schlauchs 1 übergreifenden Griffhülse 10 mechanisch gekuppelt wird. Eine Drehung des Schlauchs 1 mit dem Anschlußstück 2,10 bewirkt dabei eine Verdrehung des drehbar im Staubsaugergehäuse 7 gelagerten Drehkupplungsringes 11. Von den darauf angeordneten Schleifringen 9 werden die elektrischen Signale über feststehende Schleifkontakte 12 an eine nicht dargestellt elektrische Steuerung im Staubsaugergehäuse 7 weitergeleitet.

Das Isolierstück 5 mit wenigstens einem Steckkontaktteil 4 ist mit einem Ringstück 13 versehen, das in Umfangsrichtung offen ist und dabei über mehr als den halben Umfang der Mantelfläche des Rohrstutzens 2 greift. Der Ausgangsinnendurchmesser des Ringstücks 13 ist im Herstellungszustand etwas kleiner als der Außendurchmesser des Rohrstutzens 2. Bierdurch spannt sich das Ringstück 13 selbsttätig und kraftschlüssig eng an den Mantel des Rohrstutzens 2 an, so daß es daran spielfrei gehalten ist. Es besteht aus elastischem Werkstoff, so daß es in radialer Richtung auf den Rohrstutzen 2 aufgeschnappt werden kann. Zur Sicherung gegen axialer Verschieben befindet es sich zwischen zwei auf der Mantelfläche des Rohrstutzens 2 vorgesehenen Anschlagflanschen 14, deren axialer Abstand der axialen Breite des Ringstücks 13 angepaßt ist. Um auch eine Sicherung gegen Verdrehen zu erzielen, ist auf der Mantelfläche des Rohrstutzens 2 eine Zentriernase 16 angeordnet, die in eine angepaßte Zentrierausnehmung 17 im Isolierstück 5 eingreift.

Die Griffhülse 10 trägt im übrigen noch einen deren Mantelflache in Umfangsrichtung teilweise umgreifenden Sicherungsring 18, der eine radial nach innen gerichtete Rastnase 19 an der dem Staubsaugergehäuse 7 zugewandten Stirnseite der Griffhülse 10 trägt. Der Sicherungsring 18 ist analog dem Ringstück 13 elastisch aufgeschnappt und stellt sich durch Eigenfederung jeweils in die in den Figuren dargestellte Ausgangslage zurück. Die Rastnase 19 ist dabei mit einer Anlaufschräge 20 versehen, die beim Einschieben des freien Endes des Rohrstutzens 2 in den Einlaßstutzen 8 auf eine Gegenschräge am Drehkontaktteil 11 stößt. Beim weiteren Einschieben wird dann die Rastnase 19 und damit der Sicherungsring 18 radial nach außen gelenkt, bis die Rastnase 19 in eine am Drehkupplungsteil 11 vorgesehene Rastnut durch die Rückstellkraft des Sicherungsringes 18 einfallt. Der Saugschlauch ist dann gegen axiales Abziehen vom Staubsaugergehäuse 7 gesichert, wobei gleichzeitig die Steckkontaktteile 4,6 in Eingriff treten. Zum Lösen der mechanischen Rastverbindung ist eine am Rohrstutzen 2 gelagerte, in einer entsprechenden Ausnehmung der Griffhülse 10 angeordnete Wippe 23 vorgesehen, die mit einem Wippenarm den Sicherungsring 18 im Bereich der Rastnase 19 untergreift. Durch Niederdrücken des anderen Wippenarmes wird der den Sicherungsring 18 untergreifende Wippenarm radial nach außen gedrückt, so daß auch der Sicherungsring in die gleiche Richtung ausweicht und die Rastnase 19 aus der Rastnut 22 aushebt. Dann kann der Saugschlauch vom Staubsaugergehäuse 7 abgezogen werden.

## Patentansprüche

1. Saugschlauch mit einem endseitig vorgesehenen Anschlußstück, das einen in den Schlauch ragenden Rohrstutzen (2) aufweist, auf dessen Mantelfläche wenigstens ein in einem Isolierstück (5) gehaltenes elektrisches Steckkontaktteil (6) angeordnet ist, dadurch gekennzeichnet, daß das Isolierstück (5) an einem in Umfangsrichtung offenen Ringstück (13) angeordnet ist, das mehr als den halben Umfang der zugeordneten Mantelfläche des Rohrstutzens (2) umgreift, wobei das Ringstück aus elastischem Material besteht.

2. Saugschlauch nach Anspruch 1, dadurch gekennzeichnet, daß das Ringstück (13) aus elastischem Werkstoff besteht und zwischen zwei auf der Mantelfläche vorgesehene Anschlagflansche (14) greift.

3. Staubsauger nach Anspruch 1 oder 2, dadurch gekennzeichnet, daß auf der Mantelflache eine Zentriernase (16) und am Ringstück (13) eine angepaßte Zentrierausnehmung (17) vorgesehen ist.

4. Saugschlauch nach Anspruch 1 oder einem der folgenden, dadurch gekennzeichnet, daß der Innenradius des Ringstücks (13) kleiner als der Außenradius des Rohrstutzens (2) ist.

## Claims

1. Suction hose having a connecting member provided at the end, which has a tubular nozzle (2) projecting into the hose, on the surface of which nozzle at least one electrical plug connection member (6) held in an insulating member (5) is disposed, characterised in that the insulating member (5) is disposed on an annular member (13) which is open in the circumferential direction and which surrounds more then half the circumference of the associated surface of the tubular nozzle (2), the annular member being composed of resilient material.

2. Suction hose according to claim 1, characterised in that the annular member (13) consists of resilient material and engages between two stop flanges (14) provided on the surface.

3. Suction hose according to claim 1 or 2, characterised in that on the surface a centring lug (16) and on the annular member (13) a matching centring recess (17) are provided.

4. Suction hose according to claim 1 or one of the subsequent claims, characterised in that the inner radius of the annular member (13) is smaller than the outer radius of the tubular nozzle (2).

## Revendications

1. Tuyau d'aspiration avec une pièce de raccord prévue à l'extrémité, qui présente une tubulure (2) s'engageant dans le tuyau, sur la surface d'enveloppe de laquelle est prévue au moins une pièce de contact à fiches (6) électrique maintenue dans une pièce d'isolation (5), caractérisé en ce que la pièce d'isolation (5) est placée sur une pièce annulaire (13) ouverte dans la direction périphérique, qui entoure plus de la moitié du périmètre de la surface d'enveloppe correspondante de la tubulure (2), la pièce annulaire étant réalisée dans un matériau élastique.

2. Tuyau d'aspiration selon la revendication 1, caractérisé en ce que la pièce annulaire (3) est faite d'un matériau élastique et s'engage entre deux brides de butée (14) prévues sur la surface d'enveloppe.

3. Aspirateur selon la revendication 1 ou 2, caractérisé en ce que sur la surface d'enveloppe est prévu un ergot de centrage (16) et sur la pièce annulaire (13), un évidement de centrage (17) adapté.

4. Tuyau d'aspiration selon la revendication 1 ou l'une des revendications suivantes, caractérisé en ce que le rayon intérieur de la pièce annulaire (13) est inférieur au rayon extérieur de la tubulure (2).
